# EUROPÄISCHE PATENTSCHRIFT

(11) **EP 0 107 011 B1**
(45) Veröffentlichungstag und Bekanntmachung des Hinweises auf die Patenterteilung: **09.07.1986**
(21) Anmeldenummer: 83109081.6
(22) Anmeldetag: 14.09.1983
(51) Int. Cl.: C25D 13/22

(54) **Vorrichtung zur Erzeugung von Isolierschichten auf Aluminium- oder Kupferbändern**
Process for applying an insulating coating to copper or aluminium strips
Procédé de revêtement de couches isolantes sur des bandes en cuivre ou en aluminium

(30) Priorität: 27.09.1982 DE 3235742
(43) Veröffentlichungstag der Anmeldung: 02.05.1984
(73) Patentinhaber: SIEMENS AKTIENGESELLSCHAFT, 80333 München (DE)
(72) Erfinder: Gröppel, Dieter, D-8520 Erlangen (DE); Siemsen, Gisela, D-8520 Erlangen (DE)

## Beschreibung

Die Erfindung betrifft eine Vorrichtung zum Erzeugen von temperaturbeständigen Isolierschichten auf Aluminium- oder Kupferbändern entsprechend dem Oberbegriff des Anspruchs 1.

Bei gießharzisolierten Verteilungstransformatoren werden sowohl für die Oberspannungswicklung als auch für die Unterspannungswicklung Folien bzw. Bänder aus Aluminium, oder auch aus Kupfer, verwendet. Die einzelnen Bänder sind dabei, insbesondere bei der Oberspannungswicklung, durch hochwertige Isolierfolien, beispielsweise aus Polyethylenterephthalat (PETP), gegeneinander isoliert. Um eine gute Isolierung, insbesondere auch an den Kanten, zu gewährleisten, müssen die Isolierfolien jeweils ca. 3 mm über das Bandende hinausragen. Beim Vergießen der Spulenkörper (bei der Herstellung der äußeren Isolation der Spulen), was beispielsweise mit einer Epoxidharz/Quarzmehl-Mischung erfolgt, besteht dann - infolge des geringen Abstandes der Folien voneinander - aber die Gefahr, daß die überstehenden Folien wie ein Filter wirken und dabei Geißharz und Füllstoff teilweise trennen. Aus diesem Grund ergeben sich nach dem Aushärten des Gieß- . harzes füllstoffärmere und füllstoffreichere Zonen, d. h. Zonen mit unterschiedlicher mechanischer Stabilität. Bei den im Betrieb von Verteilungstransformatoren auftretenden starken thermischen Belastungen, d. h. den starken Temperaturschwankungen, kann die verminderte mechanische Festigkeit aber zu Rißbildungen führen.

Die bislang bei gießharzisolierten Verteilungstransformatoren in den Spulenwicklungen verwendeten Isolierfolien erlauben darüber hinaus nur Betriebstemperaturen bis zu 130 °C. Angestrebt wird aber eine Temperaturbeständigkeit bis zu ca. 155 °C. Es besteht deshalb Interesse an einem Ersatz der Isolierfolien durch andere geeignete Maßnahmen.

Es ist bekannt, Isolierschichten mittels Elektrophorese zu erzeugen (siehe : DE-B-1 007 593 und FR-A-1 439867 sowie « Siemens-Zeitschrift •, 44. Jahrg., 1970, Seiten 231 bis 233). Bei der Elektrophorese wandern Feststoffpartikel, die in einem mehr oder weniger isolierenden Medium dispergiert sind und die sich an ihren Grenzflächen gegenüber dem umgebenden Medium aufladen, unter dem Einfluß eines äußeren elektrischen Feldes und werden dann auf einer metallischen Unterlage abgeschieden.

Es ist ferner bekannt, elektrische Leiter mittels Elektrophorese mit Isolierschichten zu versehen (GB-A-723 072 und GB-A-1 385 860). Dabei wird der elektrische Leiter, beispielsweise ein metallischer Draht oder ein metallisches Band, als Anode durch ein mit einer Kathode versehenes Abscheidungsgefäß geführt, das ein Abscheidungsbad, beispielsweise in Form einer wäßrigen Dispersion von Polytetrafluorethylen und einem Organopolysiloxanharz, enthält. Zum Führen des Leiters durch das Abscheidungsbad können oberhalb des Abscheidungsgefäßes und an dessen Boden Mittel zur Umlenkung des Leiters vorgesehen sein. Der beschichtete Leiter wird dann durch eine Trocknungseinrichtung, beispielsweise einen Ofen, geführt, wobei die auf dem Leiter abgeschiedene Schicht getrocknet und gehärtet wird.

Aufgabe der Erfindung ist die kontinuierliche Erzeugung , mechanisch stabiler und temperaturbeständiger Isolierschichten auf Aluminium-und Kupferbändern, wobei es besonders wichtig ist, daß auch die Kanten der Aluminium- bzw. Kupferbänder vollständig beschichtet sind.

Dies wird erfindungsgemäß durch eine Vorrichtung mit den kennzeichnenden Merkmalen des Anspruchs 1 erreicht.

Die erfindungsgemäße Vorrichtung ermöglicht eine kontinuierliche Beschichtung der metallischen Bänder. In der Abscheidungseinrichtung sind die Bänder dabei so gegen das anliegende elektrische Feld abgeschirmt, daß die Abscheidung der Feststoffpartikel nur auf einer relativ kurzen Strecke - im Bereich der Gegenelektrode (n) - erfolgt. Bei dieser Vorrichtung treten die beschichteten Bänder dann vorzugsweise senkrecht aus der Abscheidungseinrichtung aus und werden anschließend in die oberhalb der Abscheidungseinrichtung angeordnete Trockungseinrichtung geführt. Die Feststoffpartikel, insbesondere Glimmer, werden in der Trocknungseinrichtung so dicht gepackt, daß eine Schicht entsteht, die bis über 1 kV spannungsfest ist.

In der erfindungsgemäßen Vorrichtung wird bei der Elektrophorese vorzugsweise eine Glimmer/Siliconkautschuk-Dispersion bzw. -Suspension eingesetzt, d. h. auf die Aluminium- und Kupferbänder wird eine Schicht aus Glimmer und Siliconkautschuk aufgebracht (sogenannte Glimmer-Elektrophorese) ; die metallischen Bänder dienen dabei als Anode. Hierbei wird eine vollständige und gleichmäßige Beschichtung - auch der Kanten - erreicht, die bis über 155 °C hinaus beständig ist.

Die erfindungsgemäßen Isolierschichten erfüllen insgesamt sämtliche der Anforderungen hinsichtlich Durchschlagsfestigkeit, Temperaturbeständigkeit, Kantenbedeckung, Sichtdicke und Gießharzverträglichkeit, die an die Wicklungen gießharzisolierter Verteilungstransformatoren gestellt werden. Deshalb sind mit derartigen Isolierschichten versehene Aluminium- und Kupferbänder für diesen Anwendungszweck besonders gut geeignet.

Vorteilhafte Ausgestaltungen der erfindungsgemäßen Vorrichtung sind Gegenstand von Unteransprüchen.

Anhand von Ausführungsbeispielen und zwei Figuren soll die Erfindung noch näher erläutert werden.

In Figur 1 ist schematisch eine bevorzugte Ausführungsform der erfindungsgemäßen Vorrichtung dargestellt, die im wesentlichen aus einer Abscheidungseinrichtung 10, einer Trocknungseinrichtung 11, einer Zieheinrichtung 12 und einer Wickeleinrichtung 13 besteht. Das Aluminium- bzw. Kupferband 14 (mit einer Breite etwa zwischen 5 und 10 cm und einer Dicke von ca. 0,25 mm), im folgenden auch kurz als Band bezeichnet, läuft von einer Vorratsrolle 15 über Umlenkrollen 16, 17 und 18 sowie durch die Abscheidungseinrichtung 10 und von dort in die Trocknungseinrichtung 11.

Die Trocknungseinrichtung 11, die eine Höhe von ca. 12 m aufweist, setzt sich aus einzelnen Rohren 19 zusammen, die beispielsweise aus Glas bestehen. Die Rohre 19 weisen jeweils eine Höhe von 1,5 m auf und sind durch Dichtungsringe 20, beispielsweise aus Polytetrafluoräthylen, gegeneinander abgedichtet. Im oberen Teil der Trocknungseinrichtung sind zwei Heißluftgebläse 21 und 22 angeordnet, am unteren Ende befindet sich eine Ansaugvorrichtung .23 für die Heißluft. Im oberen Bereich der Trocknungseinrichtung ist ferner eine Wärmeisolierung 24 angebracht, die sich etwa über eine Höhe von 3,5 m erstreckt. Die Wärmeisolierung besteht vorzugsweise aus wärmeleitenden und wärmeisolierenden Schichten, die zum Wärmetransport in axialer bzw. zur Wärmedämmung in radialer Richtung dienen (Materialien : Kupfergewebe bzw. Asbest und Steinwolle).

Durch die vorstehend geschilderte spezielle Ausgestaltung der Trocknungseinrichtung wird darin ein Temperaturprofil erzeugt, welches gewährleistet, daß beispielsweise eine auf das Band 14 aufgebrachte Glimmer/Siliconkautschuk-Suspension - in der zur Verfügung stehenden Zeit (ca 15 min) - in ausreichendem Maße getrocknet und ausgehärtet wird. Im unteren Bereich herrscht dabei eine Temperatur von ca. 60 °C, bei der die Trocknung beginnt. Von diesem Anfangswert steigt die Temperatur dann bis auf einen Wert von annähernd 200 °C am Beginn des mit der Wärmeisolierung versehenen Teils der Trocknungseinrichtung ; hier erfolgt die vollständige Trocknung der Isolierschicht. Im oberen Bereich der Trocknungseinrichtung steigt die Temperatur von 200 °C bis auf etwa 260 °C, wobei die Aushärtung des Siliconkautschuks erfolgt.

Nach Verlassen der Trocknungseinheit 11 wird das mit der Isolierschicht versehene Band 14 mittels einer geeigneten Vorrichtung 25, beispielsweise mittels eines Föns, abgekühlt und gelangt dann über zwei Umlenkrollen 26 und 27 zur Zieheinrichtung 12, die eine gleichmäßige Zuggeschwindigkeit des Bandes gewährleistet (ca. 75 cm/min). Die Zieheinrichtung weist dazu eine (Antriebs-)Welle 28 auf, die über ein Getriebe von einem Motor angetrieben wird ; durch Änderung der am Motor anliegenden Spannung kann die Ziehgeschwindigkeit verändert werden. Eine beweglich gelagerte Rolle 29 drückt das Band 14 gegen die Welle 28 und gewährleistet auf diese Weise den erforderlichen Gleichlauf.

Nach der Zieheinrichtung 12 gelangt das Band 14 in die Wickeleinrichtung 13. Die Wickeleinrichtung besteht aus einer drehbar gelagerten Rolle 30 mit angesetzter Riemenscheibe 31, die von einem Gleichstrommotor mit Getriebe 32 über eine Riemenscheibe 33 und einen Treibriemen 34 (in Form eines Rundschnurringes), der gleichzeitig als Rutschkupplung dient, angetrieben wird.

In Figur 2 ist eine bevorzugte Ausführungsform der Abscheidungseinrichtung der erfindungsgemäßen Vorrichtung zur Erzeugung von Isolierschichten dargestellt. Die Abscheidungseinrichtung 40, die beispielsweise aus Polymethylmethacrylat gefertigt ist, besteht im wesentlichen aus folgenden Teilen : einem Gehäuse 41 ; einem ersten, an einer Innenseite des Gehäuses 41 angeordneten Block 42, der eine erste, oberhalb der eigentlichen Abscheidungseinrihtung angeordnete Umlenkrolle 43 trägt ; einem zweiten, etwa in der Mitte der Abscheidungseinrichtung angeordnete Umlenkrolle 43 trägt ; einem ordneten Block 44, in dessen unterem Bereich eine zweite Umlenkrolle 45 angebracht ist ; einem dritten, parallel zu den beiden anderen Blöcken 42 und 44 an der Innenseite des Gehäuses 41 angeordneten Block 46.

Die Blöcke 42 und 44 bzw. 44 und 46 sind jeweils mit planparallelen Seiten eng benachbart zueinander angeordnet, so daß auf diese Weise zwei Spalte 47 und 48 gebildet werden. Die Spalte 47 und 48, die jeweils etwa 5 mm breit sind, verhindern eine vorzeitige Abscheidung. Der Spalt 48 erweitert sich im oberen Bereich zum eigentlichen Abscheidungsraum 49, der ca. 10 cm lang, ca. 5 cm breit und ca. 7 cm hoch ist. Der Abscheidungsraum 49 weist zwei Gegenelektroden auf, beispielsweise in Form von Blechen. Die eine Gegenelektrode 50 ist dabei am Block 44 angebracht, die andere - in der Figur nicht sichtbare - Gegenelektrode am Block 46, und zwar in entsprechender Weise wie die Gegenelektrode 50 und somit auch parallel zu dieser.

Bei der Verwendung von zwei Gegenelektroden kann das metallische Band, das zunächst über die Umlenkrolle 43, dann durch den Spalt 47, anschließend über die Umlenkrolle 45 und schließlich durch den Spalt 48 läuft, im Abscheidungsraum 49 auf beiden Seiten beschichtet werden. Soll die Beschichtung nur auf einer Seite des Bandes erfolgen, so entfällt eine der beiden Gegenelektroden, im allgemeinen die am Block 46 angebrachte Elektrode. In diesem Fall verbreitert sich der Spalt 48 auch nicht in Richtung auf den Block 46, sondern lediglich in Richtung auf den Block 44, bzw. kann in einem solchen Fall der Block 46 ganz entfallen, so daß der Spalt vom Block 44 und der gegenüberliegenden Gehäusewand gebildet wird.

Die die Feststoffpartikel enthaltende Dispersion wird der Abscheidungseinrichtung 40 - aus einem Vorratsbehälter - mittels einer Schlauchpumpe über vier Anschlüsse zugeführt ; zwei Anschlüsse 51 und 52 befinden sich dabei auf der Vorderseite des Gehäuses, die beiden anderen - in entsprechender Position - auf der Rückseite. In den vier Anschlüssen befindet sich jeweils eine Düse (Durchmesser: 2 mm), durch welche die Dispersion in die Abscheidungseinrichtung eingespritzt wird. Auf diese Weise kann eine Sedimentation der Feststoffpartikel verhindert werden, ohne daß ein Rühren erforderlich ist. Die Dispersion steigt innerhalb der Abscheidungseinrichtung im Spalt 48 (und auch im Spalt 47) hoch und gelangt in den Abscheidungsraum 49, aus dem sie durch zwei jeweils in einer Seitenwand angeordnete Schlitze 53 in den Vorratsbehälter zurückfließt. Durch einen geeigneten Mechanismus an den Schlitzen 53 kann die Abflußhöhe variiert und somit die Höhe des Flüssigkeitsspiegels im Abscheidungsraum 49 verändert werden.

Erfolgt die Beschichtung des metallischen Bandes mit einer Glimmer/Siliconkautschuk-Suspension (deren Feststoffpartikel sind negativ geladen), so werden die Gegenelektroden, die beispielsweise aus Nickel bestehen, mit dem negativen Pol einer Gleichspannungsquelle verbunden, sie dienen also als Kathoden. Das zu isolierende metallische Band dient als Anode und wird entsprechend an den positiven Pol der Gleichspannungsquelle angeschlossen. Der Kontakt erfolgt dabei beispielsweise vor der Umlenkrolle 43 (siehe Figur 2).

Zur Elektrophorese wird in der Abscheidungseinrichtung, wie bereits ausgeführt, vorzugsweise eine Glimmer/Siliconkautschuk-Suspension eingesetzt ; Glimmer und Siliconkautschuk liegen dabei vorzugsweise annähernd im Verhältnis von 1 : 1 vor. Die Feststoffpartikel sind im allgemeinen in Wasser suspendiert, daneben kann in der Suspension beispielsweise aber auch Xylol vorhanden sein ; der Feststoffanteil der Suspension beträgt vorzugsweise etwa 200 bis 250 g/l. Die Abscheidung erfolgt vorzugsweise bei einer Spannung von ca. 80 V. Bei dieser Abscheidungsspannung und bei einer Zuggeschwindigkeit von ca. 75 cm/min ist im Abscheidungsraum beispielsweise eine Flüssigkeitshöhe von ca. 15 mm erforderlich, um Isolierschichten mit einer Schichtdicke von ca. 25 bis 30 µm zu erhalten.

Unter der vorstehend genannten Bedingungen beschichtete Aluminiumbleche erweisen sich - auch im Dauerversuch - als spannungsfest, sowohl bei Raumtemperatur als auch bei 155 °C. Bei den entsprechenden Versuchen wurde dazu an die Bleche, die jeweils zwischen zwei Kunststoffplatten eingespannt waren, wahlweise eine Spannung von 220 V und 1 000 V angelegt, und zwar in der Weise, daß an den Blechen dauernd, d. h. über Wochen (ca. 2500 h), eine Spannung von 220 V anlag und mehrmals am Tag, jeweils für einige Sekunden, auf 1000 V umgeschaltet wurde.

Die - für die Verwendung in Verteilungstransformatoren erforderliche - Verträglichkeit der beschichteten Bänder mit Gießharz wurde in der Weise untersucht, daß zwei beschichtete Aluminiumbleche mittels des Gießharzes zusammengeklebt wurden ; anschließend wurde das Harz - bei erhöhter Temperatur - ausgehärtet. Die Bleche waren dann fest miteinander verbunden und konnten nur gewaltsam getrennt werden. Dabei löste sich hauptsächlich die Verbindung zwischen dem Aluminiumblech und der Isolierschicht, nur in geringem Maße erfolgte eine Trennung von Isolierschicht und Gießharz.

Bei der Elektrophorese muß das Entstehen und die Bewegung von Ionen (als störende Nebenerscheinung) möglichst vermieden werden. Deshalb kann bei der erfindungsgemäßen Vorrichtung vorteilhaft eine Dialysiereinrichtung vorgesehen sein, durch welche die elektrische Leitfähigkeit der Dispersion - durch Entionisieren - niedrig gehalten wird ; sie liegt vorzugsweise unter 500 p.S/cm. Die Dialysiereinrichtung wird zwischen dem Vorratsgefäß für die Dispersion und der Abscheidungseinrichtung angeordnet. Dazu kann beispielsweise ein Teil der Leitung, durch welche die Dispersion zur Abscheidungseinrichtung gefördert wird, durch einen Dialyseschlauch, d. h. eine semipermeable Membran, ersetzt werden. Um den Dialyseschlauch wird ein Mantel angeordnet, durch den - in Form von destilliertem Wasser - reines Dispersionsmittel strömt. Auf diese Weise wandern Ionen aus der Dispersion durch die Membran in das Wasser, wodurch die Leitfähigkeit der Dispersion gesenkt wird.

## Patentansprüche

1. Vorrichtung zum Erzeugen von temperaturbeständigen Isolierschichten auf Aluminium-oder Kupferbändern mit einer Einrichtung (10 ; 40) zur elektrophoretischen Abscheidung von Feststoffpartikeln aus einer Dispersion auf einem Aluminium- bzw. Kupferband (14) und einer Einrichtung (11) zur Trocknung der auf dem Aluminium- bzw. Kupferband (14) abgeschiedenen Schicht, wobei das Aluminium- bzw. Kupferband mit dem einen Pol einer Gleichspannungsquelle in Verbindung steht und die Abscheidungseinrichtung (10; 40) wenigstens eine an den anderen Pol der Gleichspannungsquelle angeschlossene Gegenelektrode (50) aufweist, an der Abscheidungseinrichtung (10; 40) Mittel (51, 52, 53) zur Umwälzung der Dispersion vorgesehen sind, und oberhalb der Abscheidungseinrichtung (10 ; 40) eine erste Umlenkrolle (17; 43) für das Aluminium- bzw. Kupferband (14) und am Boden der Abscheidungseinrichtung (10 ; 40) eine zweite Umlenkrolle (18; 45) vorgesehen ist, dadurch gekennzeichnet, daß zwischen der ersten Umtenkrolle (17 ; 43) und der zweiten Umlenkrolle (18 ; 45) ein erster senkrechter Spalt (47) zum Transport des Aluminium- bzw. Kupferbandes (14) und im Anschluß an die zweite Umlenkrolle (18 ; 45) ein zweiter senkrechter Spalt (48) vorhanden ist, daß sich der zweite Spalte (48) zu einem Abscheidungsraum (49) erweitert, und daß im Abscheidungsraum (49) - parallel zum durchlaufenden Aluminium- bzw. Kupferband (14) - die Gegenelektrode(n) (50) angeordnet ist (sind), wobei das Aluminium- bzw. Kupferband (14) im wesentlichen lediglich im Bereich der Gegenelektrode (n) (50) dem elektrischen Feld ausgesetzt, sonst aber dagegen abgeschirmt ist.

2. Vorrichtung nach Anspruch 1, dadurch gekennzeichnet, daß die Trocknungseinrichtung (11) oberhalb der Abscheidungseinrichtung (10) angeordnet ist, und daß Mittel (21, 22, 23, 24) vorgesehen sind, um in der Trocknungseinrichtung (11) - in der Transportrichtung des Aluminium- bzw. Kupferbandes (14) - ein steigendes Temperaturprofil einzustellen.

3. Vorrichtung nach Anspruch 2, dadurch gekennzeichnet, daß am oberen Ende der Trocknungseinrichtung (11) wenigstens in Gerät (21, 22) zur Zuführung von Heißluft und am unteren Ende eine Ansaugvorrichtung (23) vorgesehen ist.

4. Vorrichtung nach Anspruch 2 oder 3, dadurch gekennzeichnet, daß der obere Teil der Trocknungseinrichtung (11) eine Wärmeisolierung (24) aufweist.

5. Vorrichtung nach einem oder mehreren der Ansprüche 1 bis 4, dadurch gekennzeichnet, daß eine Dialysiereinrichtung vorgesehen ist, um die elektrische Leitfähigkeit der Dispersion niedrig zu halten.

## Claims

1. Apparatus for applying a temperature-resistant insulating coating to aluminium or copper strips, comprising a device (10 ; 40) for the electrophoretic deposition of solid particles from a dispersion on to an aluminium or copper strip (14) and a device (11) for drying the layer deposited on to the aluminium or copper strip (14), where the aluminium or copper strip is connected to one pole of a d. c. voltage source and the deposition device (10 ; 40) has at least one counter-electrode (50) which is connected to the other pole of the d. c. voltage source and where means (51, 52, 53) for rotating the dispersion are arranged on the deposition device (10 ; 40) and a first guide roller (17 ; 43) for the aluminium or copper strip (14) is arranged above the deposition device (10 ; 40) and a second guide roller (18 ; 45) is arranged on the base of the deposition device (10 ; 40) characterised in that between the first guide roller (17 ; 43) and the second guide roller (18 ; 45) a first vertical gap (47) is provided for the transport of the aluminium or copper strip (14) and a second vertical gap (48) is provided after the second guide roller (18 ; 45) ; that the second gap (48) is extended to form a deposition space (49) ; and that the counter-electrode(s) (50) is (are) arranged in the deposition space (49) parallel to the aluminium or copper strip (14) passing through, the aluminium or copper strip (14) being subjected to the electric field essentially only in the region of the counter-electrode(s) (50), but being otherwise screened against it.

2. Apparatus as claimed in Claim 1, characterized in that the drying device (11) is arranged above the deposition device (10) ; and that means (21, 22, 23, 24) are provided to set a rising temperature profile in the drying device (11), in the direction of transport of the aluminium or copper strip (14).

3. Apparatus as claimed in Claim 2, characterised in that, at the upper end of the drying device (11), at least one appliance (21, 22) is arranged for supplying hot air, and a suction device (23) is arranged at the lower end.

4. Apparatus as claimed in Claim 2 or Claim 3, characterised in that the upper part of the drying device (11) has thermal insulation (24).

5. Apparatus as claimed in one or more of Claims 1 to 4, characterised in that a dialyser device is provided to keep the electric conductivity of the dispersion low.

## Revendications

1. Installation de production de couches isolantes et résistantes à la chaleur sur des bandes d'aluminium ou de cuivre, comprenant un dispositif (10, 40) de dépôt par électrophorèse de particules de matière solide d'une dispersion sur une bande d'aluminium ou de cuivre (14) et un dispositif (11) pour sécher la couche déposée sur la bande d'aluminium ou de cuivre (14), la bande d'aluminium ou de cuivre étant reliée à l'un des pôles d'une source de tension continue et le dispositif de dépôt (10, 40) comportant au moins une contre-électrode (50) connectée à l'autre pôle de la source de tension continue, des moyens (51, 52, 53) étant prévus dans le dispositif de dépôt (10, 40) pour faire circuler la dispersion et il est prévu, au-dessus du dispositif de dépôt (10, 40), un premier rouleau de renvoi (17, 43) de la bande d'aluminium ou de cuivre (14) et, au fond du dispositif de dépôt (10, 40) un second rouleau de renvoi (18, 45), caractérisée en ce qu'il est prévu entre le premier rouleau de renvoi (17, 43) et le second rouleau de renvoi (18, 45), une première fente (47) verticale pour le transport de la bande d'aluminium ou de cuivre (14) et, à la suite du second rouleau de renvoi (18, 45) une seconde fente (48) verticale, en ce que la seconde fente (48) s'élargit en une chambre de dépôt (49) et en ce que dans la chambre de dépôt (49) est (sont) disposée(s) la (les) contre-électrodes(s) (50) parallèlement à la bande d'aluminium ou de cuivre (14) qui passe, la bande d'aluminium ou de cuivre (14) étant soumise au champ électrique, pour l'essentiel, seulement dans la région de la contre-électrode ou des contre-électrodes (50), mais en étant sinon protégée.

2. Installation suivant la revendication 1, caractérisée en ce que le dispositif de séchage (11) est disposé au-dessus du dispositif de dépôt (10) et en ce qu'il est prévu des moyens (21, 22, 23, 24) pour établir dans le dispositif de séchage (11) un profil de température croissant suivant le sens de transport de la bande d'aluminium ou de cuivre (14).

3. Installation suivant la revendication 2, caractérisée en ce qu'à l'extrémité supérieure du dispositif de séchage (11) est prévu au moins un appareil (21, 22) d'amenée d'air chaud et, à l'extrémité inférieure, un dispositif d'aspiration (23).

4. Installation suivant la revendication 2 ou 3, caractérisée en ce que la partie supérieure du dispositif de séchage (11) comporte une isolation thermique (24).

5. Installation suivant l'une ou plusieurs des revendications 1 à 4, caractérisée en ce qu'il est prévu un dispositif de dialyse pour maintenir à un faible niveau la conductibilité électrique de la dispersion.
